# EUROPÄISCHE PATENTSCHRIFT

(11) **EP 4 253 766 B1**
(45) Veröffentlichungstag und Bekanntmachung des Hinweises auf die Patenterteilung: **29.01.2025**
(21) Anmeldenummer: 23164233.1
(22) Anmeldetag: 27.03.2023
(51) Int. Cl.: F15B 1/26, F15B 21/00, F15B 21/0423, F15B 1/02, F15B 21/041, F15B 1/033, F15B 21/08, F15B 7/00

(54) **SYSTEM AUS NIEDERDRUCKEINHEIT UND EXTERNEN TANK ZUM ANHEBEN EINES DRUCKNIVEAUS IN EINEM HYDRAULISCHEN ANTRIEB UND ENTSPRECHENDES SYSTEM MIT EINEM HYDRAULISCHEN ANTRIEB**
SYSTEM WITH LOW PRESSURE UNIT AND EXTERNAL TANK FOR INCREASING A PRESSURE LEVEL IN A HYDRAULIC DRIVE AND CORRESPONDING SYSTEM WITH A HYDRAULIC DRIVE
SYSTÈME AVEC UNITÉ BASSE PRESSION ET RÉSERVOIR EXTERNE POUR ÉLEVER UN NIVEAU DE PRESSION DANS UN ENTRAÎNEMENT HYDRAULIQUE ET SYSTÈME CORRESPONDANT COMPRENANT UN ENTRAÎNEMENT HYDRAULIQUE

(30) Priorität: 30.03.2022 DE 102022203102
(43) Veröffentlichungstag der Anmeldung: 04.10.2023
(73) Patentinhaber: Robert Bosch GmbH, 70442 Stuttgart (DE)
(72) Erfinder: Foersterling, Heino, 97816 Lohr (DE); Kretzer, Simon, 97776 Eussenheim (DE)

(56) Entgegenhaltungen:
- DE-A1- 102015 110 880
- DE-A1- 19 711 591
- JP-A- 2000 130 401

## Beschreibung

Die Erfindung betrifft ein System aus einer Niederdruckeinheit und einem externen Tank zum Anheben eines Druckniveaus in einem hydraulischen Antrieb gemäß Patentanspruch 1 und ein entsprechendes System mit einem hydraulischen Antrieb gemäß dem Patentanspruch 6.

Bei herkömmlichen hydraulischen Antrieben wird zum Anheben / Anpassen eines Druckniveaus in einem hydraulischen Antrieb ein zusätzliches externes bzw. separates Aggregat angeschlossen, welches ein hydraulisches Fluid, insbesondere Öl, mit einem entsprechend gewünschten Druckniveau dem hydraulischen Antrieb zuführt. Die Verwendung eines externen Aggregats erfordert den Einsatz einer Verrohrung bzw. Verschlauchung als Verbindungselement zwischen dem hydraulischen Antrieb und dem separaten Aggregat zum Zuführen des hydraulischen Fluids, welches zusätzlichen Raum einnimmt und somit die Kompaktheit des hydraulischen Antriebs verringert. Außerdem stellt die Rohr- bzw. Schlauchverbindung einen zusätzlichen Wartungsfaktor dar, da ein stetiges problemloses Zuführen des Fluids mit dem gewünschten Druckniveau zum hydraulischen Antrieb sichergestellt werden muss.

Die DE 10 2005 110 880 A1 offenbart ein System nach dem Oberbegriff des Anspruchs 1. Weiterer relevanter Stand der Technik findet sich in der DE 197 11 591 A1 oder der JP 2000 130 401 A. Demgegenüber liegt der vorliegenden Erfindung die Aufgabe zugrunde, eine Niederdruckeinheit zum Anheben eines Druckniveaus in einem hydraulischen Antrieb / servohydraulischen Achse bereitzustellen, mithilfe dessen auf ein zusätzliches externes Aggregat und auf die dadurch erforderliche Verschlauchung / Verrohrung verzichtet wird. Des Weiteren, soll ein System aus einem hydraulischen Antrieb und der erfindungsgemäßen Niederdruckeinheit geschaffen werden, dessen Druckniveau ohne ein externes Aggregat angepasst wird.

Die erste Aufgabe wird gelöst durch ein System mit einer Niederdruckeinheit und einem externen Tank mit den Merkmalen des Patentanspruchs 1 und die zweite durch ein System mit den Merkmalen des Patentanspruchs 6. Vorteilhafte Ausgestaltungen und Weiterbildungen der jeweiligen Erfindung sind Gegenstand der Unteransprüche.

Die Erfindung betrifft ein System mit einer Niederdruckeinheit zum Anheben eines Druckniveaus in einem hydraulischen Antrieb. Die Niederdruckeinheit weist einen Tankdruckspeicher zum Speichern eines hydraulischen Fluids mit einem gewünschten Druck, einen dem Tankdruckspeicher nachgelagerten Niederdruckspeicher zum Zwischenspeichern des Fluids und eine über einen Motor angetriebene hydraulische Pumpe auf. Dabei sind der Tankdruckspeicher, der Niederdruckspeicher und die Pumpe über einen Verbindungsblock hydraulisch miteinander gekoppelt und der Verbindungsblock ist derart ausgebildet, dass die Niederdruckeinheit über den Verbindungsblock direkt in / an einen Hauptsteuerblock des hydraulischen Antriebs integrierbar oder mit diesem verbindbar ist bzw. in / an diesen integriert oder verbunden ist.

Anders ausgedrückt, ist ein hydraulisches Fluid in einem Tankdruckspeicher gespeichert / gelagert, welches mithilfe einer motorbetriebenen hydraulischen Pumpe in einen Niederdruckspeicher befördert werden kann, in welchem das Fluid anschließend zwischengespeichert ist. Die Niederdruckeinheit aus dem Tankdruckspeicher, dem Niederdruckspeicher und der Pumpe weist einen weiteren Verbindungsblock / Koppelblock auf, an / mit welchem die vorstehend genannten Komponenten angeschlossen / verbunden sind. Ferner, sind die Komponenten über diesen Verbindungsblock hydraulisch miteinander gekoppelt / verbunden, das heißt, das hydraulische Fluid fließt über den Verbindungsblock zwischen den Komponenten Tankdruckspeicher, Niederdruckspeicher und Pumpe. Der Verbindungsblock ist an einen hydraulischen Antrieb anschließbar bzw. direkt in diesen integrierbar / einbaubar.

Diese Niederdruckeinheit mit einem Tankdruckspeicher, einem Niederdruckspeicher und einer Pumpe, welche mithilfe eines mit einem hydraulischen Antrieb verbindbaren Verbindungsblock hydraulisch miteinander gekoppelt sind, ermöglicht eine kompakte Anordnung der Komponenten zum Anheben des Druckniveaus innerhalb des hydraulischen Antriebs. Durch eine direkte Integration bzw. eine direkte Verbindung / Anschluss der gesamten Niederdruckeinheit in / an den hydraulischen Antrieb ist ein externes Aggregat zur Druckniveauanpassung und zusätzliche Schläuche oder Rohre zum Verbinden eines externen Aggregats mit dem hydraulischen Antrieb nicht mehr notwendig. Letztendlich können Bauraum, Aufwand und Kosten eingespart werden.

In einem weiteren Aspekt der Erfindung weist der Verbindungsblock der Niederdruckeinheit eine Flanschfläche mit hydraulischen Schnittstellen zum Verbinden der Niederdruckeinheit an den hydraulischen Antrieb, insbesondere an den Hauptsteuerblock des hydraulischen Antriebs, auf.

Anders ausgedrückt, ist eine Fläche des Verbindungsblocks, über welchen die Komponenten Tankdruckspeicher, Niederdruckspeicher und Pumpe miteinander verbunden sind, als eine Flanschfläche / Verbindungsfläche / Kopplungsfläche ausgebildet. Diese Flanschfläche weist hydraulische Schnittstellen / Anschlüsse auf, die Ausgänge bzw. Eingänge des hydraulischen Kreislaufs der Niederdruckeinheit darstellen. Eine Verbindung der Niederdruckeinheit mit dem hydraulischen Antrieb, insbesondere mit dem Hauptsteuerblock des hydraulischen Antriebs, erfolgt über die Schnittstellen der Flanschfläche, wodurch der hydraulische (Druck-)Kreislauf / Niederdruckkreis der Niederdruckeinheit mit dem hydraulischen (Druck-)Kreislauf des hydraulischen Antriebs verbunden wird. Aufgrund der direkten / unmittelbaren Verbindung über die Schnittstellen an der Flanschfläche der Niederdruckeinheit sind zusätzliche Schlauch- oder Rohrverbindungen nicht mehr notwendig.

Erfindungsgemäß weist die Niederdruckeinheit eine Vielzahl an (Schalt-)Ventilen auf, vorzugsweise in der Form von Magnetventilen, über deren Stellungen die Niederdruckeinheit zwischen einem Betrieb als ein geschlossenes System, bei dem die Pumpe Fluid / Druckmittel mit einem gewünschten Druckniveau aus dem Tankdruckspeicher in den Niederdruckspeicher befördert, und einem Betrieb als ein offenes System, bei dem die Pumpe Fluid aus einem extern angeschlossenen Tank in den Niederdruckspeicher befördert, schaltbar ist.

Mit anderen Worten, ist die Niederdruckeinheit als ein geschlossenes System oder als ein offenes System betreibbar. Beim einem Betrieb als ein geschlossenes System sind die jeweiligen Schaltventile in der Niederdruckeinheit derart geschalten, sodass das Druckmittel aus dem Tankdruckspeicher über die vom Motor angetriebene Pumpe in den Niederdruckspeicher befördert wird bzw. beförderbar ist. Bei einem alternativen Betrieb der Niederdruckeinheit als ein offenes System wird das Druckmittel aus einem extern angeschlossenen Tank über die Pumpe in den Niederdruckspeicher der Niederdruckeinheit befördert. Somit ersetzt der extern angeschlossene Tank des offenen Systems den Tankdruckspeicher des geschlossenen Systems.

Beispielsweise kann der Tankdruckspeicher (während des Betriebs) für etwaige Wartungsarbeiten / Servicetätigkeiten vom Kreislauf abgekoppelt werden und für einen bestimmten Zeitraum durch den externen Tank abgelöst werden. Nach Beendigung der Servicetätigkeiten ist der Tankdruckspeicher wieder hinzuschaltbar, wodurch der externe Tank wieder entkoppelt wird. Somit ist eine einfachere Servicebarkeit gegenüber dauerhaft geschlossenen Systemen vorteilhafterweise sichergestellt. Das Wechseln zwischen dem geschlossenen und dem offenen System ist durch eine Vielzahl von Ventilen umsetzbar. Vorzugsweise ist diese Umschaltung während des Betriebes der Niederdruckeinheit möglich, das heißt, die Umschaltvorgänge zwischen dem geschlossenen und dem offenen Systembetrieb bzw. das (Ent-)Koppeln des Tankdruckspeichers oder des externen Tanks sind ohne ein Abschalten des Systems (der Pumpe) möglich. Des Weiteren, erschwert der vorwiegend genutzte geschlossene Betrieb der Niederdruckeinheit ein Oxidieren des Fluids / Öls, welches als Druckmittel genutzt wird und erschwert zudem den Eintritt von Schmutz(-partikeln).

In einem weiteren bevorzugten Aspekt der Erfindung weist die Niederdruckeinheit ein Rückschlagventil auf, welches ein Zurückfließen des Fluids von dem Niederdruckspeicher zur Pumpe verhindert.

Anders ausgedrückt, stellt ein Rückschlagventil, welches vorzugsweise dem Niederdruckspeicher direkt vorgelagert ist, sicher, dass das von der Pumpe beförderte Druckmittel nicht zu dieser zurückfließt, wodurch eine effiziente Beförderung des Fluids zum Niederdruckspeicher sichergestellt ist.

In einem weiteren bevorzugten Aspekt der Erfindung weist die Niederdruckeinheit einen Regler auf, vorzugsweise als Zwei-Punkt-Regler ausgeführt, welcher die Pumpe nach Erreichen des gewünschten Druckniveaus in dem hydraulischen Antrieb ausschaltet und / oder die Pumpe bei einem Unterschreiten eines vorbestimmten Druckniveaus einschaltet.

Anders ausgedrückt, wird vorzugsweise die Pumpe der Niederdruckeinheit eingeschaltet und vom Motor betrieben, falls das Druckniveau / Drucklevel in dem hydraulischen Antrieb unter einen bestimmten Wert sinkt bzw. diesen unterschreitet und wird solange angetrieben bis sich ein gewünschter Wert des Druckniveaus einstellt. Dabei bleibt die Pumpe solange ausgeschaltet bis das Druckniveau erneut unter den vorbestimmten Wert sinkt. Hierdurch wird die Niederdruckeinheit nur betrieben, solange eine Anpassung des Druckniveaus notwendig ist, wodurch Energie eingespart wird. Ferner, wird ein effizienteres und feineres Einpendeln des Druckniveaus im hydraulischen Antrieb ermöglicht.

Erfindungsgemäß ist je nach Stellung der Vielzahl an Ventilen, der Tankdruckspeicher und der Niederdruckspeicher mit Fluid aus dem extern angeschlossenen Tank befüllbar, oder der Tankddruckspeicher und der Niederdruckspeicher geben Fluid an den externen Tank ab bzw. Fluid aus dem Tankdruckspeicher und dem Niederdruckspeicher ist von dem extern angeschlossenen Tank aufnehmbar.

Demnach ist durch eine entsprechende Betätigung / Schaltung der Ventile nicht nur das Schalten zwischen dem offenen und geschlossenen Betrieb der Niederdruckeinheit möglich, sondern auch ein Entleeren des Niederdruckspeichers und des Tankdruckspeichers in den extern angeschlossenen Tank bzw. das Aufladen / Bespeichern / Speisen des Tankdruckspeichers mit dem Fluid aus dem externen Tank, je nachdem welche Funktion gewünscht ist. Ein erneutes Laden des Tankdruckspeichers ist insbesondere notwendig, wenn der Druck des Druckmittels / Fluids in dem geschlossenen hydraulischen (Druck-)Kreislauf (mit der Zeit) abgesunken ist bzw. zu gering ist. Diese vorteilhafte Ausführungsform der Niederdruckeinheit ermöglicht ein Entleeren / Aufladen bzw. Austauschen des Druckmittels mithilfe des extern angeschlossenen Tanks ohne zusätzlichen Aufwand eines Betriebsstops oder durch entsprechende Wartungsschritte, da diese Schritte ohne Weiteres, vorzugsweise auch während des Betriebs, nur durch ein Schalten der entsprechenden Ventile einleitbar sind.

In einem weiteren vorteilhaften Aspekt der Erfindung weist die Niederdruckeinheit eine zusätzliche Kühleinheit und/oder eine Filtereinheit auf und ist je nach Stellung der Ventile zwischen dem Betrieb als das geschlossene System, bei dem die Pumpe Fluid mit einem gewünschten Druckniveau aus dem Tankdruckspeicher in den Niederdruckspeicher befördert, und einem Betrieb mit einem geschlossenen Kühlkreislauf und/oder einem geschlossenen Filterkreislauf aus dem Niederdruckspeicher, der Pumpe und der Kühleinheit und/oder der Filtereinheit schaltbar.

Mit anderen Worten, weist die vorteilhafte Ausführungsform der Niederdruckeinheit eine Kühleinheit / Plattenwärmetauscher /Kühler und/oder Filtereinheit auf, die an den (Druck-)Kreislauf der Niederdruckeinheit angeschlossen ist / mit diesem verbunden ist. Durch eine entsprechende Schaltung der Vielzahl an Ventilen ist es möglich über die (Niederdruck-)Pumpe einen geschlossenen Kühlkreislauf und/oder Filterkreislauf zu erzeugen, mithilfe dessen das Fluid des Niederdruckkreises abgekühlt und/oder gefiltert wird. Bei einem zu geringen Niederdruck im System wird der Kühlkreislauf und/oder Filterkreislauf unterbrochen bzw. entkoppelt und der Niederdruckspeicher wird wieder auf sein entsprechendes Druckniveau befüllt. Vorzugsweise ist das Aktivieren bzw. Deaktivieren des Kühlkreislaufs und/oder Filterkreislaufs während des Betriebs der Niederdruckeinheit möglich. Demnach ist kein zusätzlicher Schritt einer Abschaltung oder einer Umstellung der entsprechenden Komponenten notwendig.

Da die Niederdruckeinheit und somit auch der darin integrierte Kühlkreislauf bzw. Filterkreislauf erfindungsgemäß direkt / unmittelbar in / an den hydraulischen Antrieb bzw. die servohydraulische Achse integriert / verbunden ist, kühlt das Fluid des geschlossenen Niederdruckkreises im Betrieb des Kühlkreislaufs auch den Hauptsteuerblock des hydraulischen Antriebs. Durch ein Nachsaugen aus dem Niederdruckkreis ist das gekühlte bzw. gefilterte Fluid zudem in der Achse verteilbar.

Die Erfindung betrifft weiterhin ein System mit den vorstehend erläuterten Merkmalen, bei dem die Niederdruckeinheit zusätzlich direkt an / in einen Hauptsteuerblock eines hydraulischen Antriebs angeschlossen / integriert ist.

Die Erfindung wird nun anhand vorteilhafter Ausführungsformen und unter Bezugnahme auf die dazugehörenden Figuren näher erläutert. Dabei sind die Figuren lediglich schematischer Natur und dienen ausschließlich dem Verständnis der Erfindung. Es wird darauf hingewiesen, dass die Merkmale der einzelnen Ausführungsformen untereinander ausgetauscht werden sowie in einer beliebigen Kombination auftreten können. Es zeigen:
Fig. 1 eine beispielhafte isometrische Vorderansicht einer Niederdruckeinheit, gemäß einem vorteilhaften Ausführungsbeispiel,
Fig. 2 eine beispielhafte isometrische Rückenansicht der Niederdruckeinheit, gemäß dem vorteilhaften Ausführungsbeispiel aus Fig. 1,
Fig. 3 einen hydraulischen Schaltplan der an einen hydraulischen Antrieb angeschlossenen Niederdruckeinheit gemäß einer vorteilhaften Ausführungsform und den Druckmittelstrom bei einem Betrieb als geschlossenes System,
Fig. 4 einen hydraulischen Schaltplan der in Fig. 3 gezeigten Ausführungsform der Niederdruckeinheit und den Druckmittelstrom bei einem Betrieb als offenes System,
Fig. 5 einen hydraulischen Schaltplan der in Fig. 3 und 4 gezeigten Ausführungsform der Niederdruckeinheit, und den Druckmittelstrom bei einem Befüllen des Tankdruckspeichers mit Fluid aus einem externen Tank,
Fig. 6 einen hydraulischen Schaltplan der in den Figuren 3 bis 5 gezeigten Ausführungsform der Niederdruckeinheit und den Druckmittelstrom bei einem Entleeren des Tankdruckspeichers und des Niederdruckspeichers in den externen Tank,
Fig. 7 einen hydraulischen Schaltplan der in den Figuren 3 bis 6 gezeigten Ausführungsform der Niederdruckeinheit mit einer zusätzlich angeschlossenen Kühleinheit und den Druckmittelstrom bei einem Betrieb eines integrierten Kühlkreislaufes.

Nachfolgend wird die vorliegende Erfindung sowie die vorteilhafte Ausführungsform anhand der Figuren beschrieben.

Figur 1 zeigt eine beispielhafte isometrische Vorderansicht des erfindungsgemäßen Systems mit der Niederdruckeinheit 1, gemäß einem vorteilhaften Ausführungsbeispiel. Die Niederdruckeinheit 1 weist einen Tankdruckspeicher 2 sowie einen Niederdruckspeicher 3 auf. Das in dem Tankdruckspeicher 2 gespeicherte Druckmittel wird durch einen von einem Motor 5 angetriebene Pumpe 4 aus dem Tankdruckspeicher befördert und in den an diesen angeschlossenen Druckkreislauf geführt, insbesondere in den Niederdruckspeicher 3 und in diesem zwischengespeichert. Die Komponenten Tankdruckspeicher 2, Niederdruckspeicher 3 und Pumpe 4 sind dabei über einen, hier vorzugsweise quaderförmig ausgebildeten, Verbindungsblock 6 hydraulisch miteinander gekoppelt bzw. fest miteinander verbunden, wodurch der hydraulische Niederdruckkreislauf ausgebildet ist.

Figur 2 zeigt die isometrische Rückenansicht der in Figur 1 abgebildeten Niederdruckeinheit 1. In dieser Ansicht ist im Wesentlichen eine Flanschfläche 7 als direkte Verbindungsfläche / Kontaktfläche mit einem hydraulischen Antrieb, vorzugsweise mit einem Hauptsteuerblock des hydraulischen Antriebs 8, erkennbar. Dabei sind an / auf der Flanschfläche 7 eine Vielzahl an Schnittstellen angeordnet, welche dazu ausgebildet sind, die den Niederdruckkreislauf der Niederdruckeinheit 1 direkt mit dem Druckkreislauf des hydraulischen Antriebs 8 zu verbinden.

Figur 3 zeigt einen hydraulischen Schaltplan der an den hydraulischen Antrieb 8 direkt angeschlossenen Niederdruckeinheit 1 gemäß einer vorteilhaften Ausführungsform und den Druckmittelstrom bei einem Betrieb der Niederdruckeinheit 1 als geschlossenes System. Die Niederdruckeinheit 1 weist einen Tankdruckspeicher 2 zum Speichern eines Fluids mit einem gewünschten Druck auf. Die durch den Motor 5 angetriebene Pumpe 4 pumpt Fluid aus dem Tankdruckspeicher über geöffnete Schaltventile 9, 10 in den nachgelagerten Niederdruckspeicher 3. In dem Betrieb als geschlossenes System sind die weiteren Schaltventile 11 und 12 im gesperrten Zustand, sodass ein extern angeschlossener Tank 13 von dem Niederdruckkreislauf entkoppelt ist und das Fluid im geschlossenen System fließt. Ein (federbelastetes) Rückschlagventil 14 verhindert in diesem Betrieb als geschlossenes System einen Rückfluss des Fluids aus dem Niederdruckspeicher 3 in Richtung Pumpe 4. Ferner, weist die Niederdruckeinheit 1 weitere (federbelastete) Rückschlagventile 15, 16 und das Rückschlagventil 17, über welches ein eventueller Leckagefluss der Pumpe 4 abgeführt ist, vorzugsweise einstellbare, Druckbegrenzungsventile 18, 19 sowie ein Druckmessgerät 20 auf.

Fig. 4 zeigt den hydraulischen Schaltplan der in Figur 3 gezeigten Ausführungsform der Niederdruckeinheit 1 und den Druckmittelstrom bei einem Betrieb der Niederdruckeinheit 1 als offenes System. Sämtliche in der Figur 3 abgebildeten Komponenten der Niederdruckeinheit 1 sind auch in dieser Figur aufgezeigt. In diesem Betrieb als offenes System sind die Schaltventile 9, 10 weiterhin in der geöffneten Stellung und das Schaltventil 12 ist weiterhin im gesperrten Zustand. Allerdings ist nun das Schaltventil 11 in der geöffneten Stellung, wodurch die Pumpe 4 Fluid aus dem externen Tank 13 zieht und in den Niederdrucktank 3 pumpt. Während dieses offenen Betriebs der Niederdruckeinheit 1 sind Servicetätigkeiten am Tankdruckspeicher 2 möglich ohne eine Unterbrechung des Betriebs möglich, da der Tankdruckspeicher 2 im offenen System von dem Niederdruckkreislauf ab- bzw. entkoppelt ist. Über die geöffneten Schaltventile 9 und 10 kann ein Leckagefluss, welche von einer nicht dargestellten Pumpe des hydraulischen Antriebs 8 abströmt, zur Pumpe 4 fließen.

Figur 5 zeigt einen hydraulischen Schaltplan der in den Figuren 3 und 4 gezeigten Ausführungsform der Niederdruckeinheit 1, und den Druckmittelstrom bei einem Befüllen des Tankdruckspeichers 2 mit Fluid aus dem externen Tank 13. Die Niederdruckeinheit 1 ist während des Betriebs derart schaltbar, dass der Tankdruckspeicher 2 mit neuem Fluid / Druckmittel aus dem extern angeschlossenen Tank 13 befüllbar ist, falls der Druck des Fluids im Tankdruckspeicher 2 zu gering ist. Hierbei sind die Schaltventile 9, 11 und 12 in einem geöffneten Zustand, wohingegen das Schaltventil 10 gesperrt ist. Durch die geöffnete Stellung des Schaltventils 12 ist der hydraulische Flussweg zwischen dem externen Tank 13 und dem Tankdruckspeicher 2 geöffnet, wodurch die Pumpe 4 Fluid aus dem externen Tank 13 in den Tankdruckspeicher 2 pumpen kann.

Figur 6 zeigt einen hydraulischen Schaltplan der in den Figuren 3 bis 5 gezeigten Ausführungsform der Niederdruckeinheit 1 und den Druckmittelstrom bei einem Entleeren des Tankdruckspeichers 2 und des Niederdruckspeichers 3 in den externen Tank 13. Um Fluid mit einem eventuell zu geringen Druck aus der Niederdruckeinheit 1 abzuleiten / entleeren, insbesondere aus dem Tankdruckspeicher 2 und aus dem Niederdruckspeicher 3, sind alle Schaltventile 9, 10, 11 und 12 im offenen Betrieb der Niederdruckeinheit 1, also dem Betrieb mit dem extern gekoppelten Tank 13, geöffnet. Dabei kann gleichzeitig Fluid aus dem Tankdruckspeicher 2 und dem Niederdruckspeicher 3 in den externen Tank 13 entleert werden.

Figur 7 zeigt einen hydraulischen Schaltplan der in den Figuren 3 bis 6 gezeigten Ausführungsform der Niederdruckeinheit 1 mit einer zusätzlichen Kühleinheit 21, die an den Niederdruckkreislauf, hier der Pumpe 4 nachgelagert, angeschlossen ist sowie den Druckmittelstrom bei einem Betrieb des integrierten Kühlkreislaufes. Der abgebildete Kühlkreislauf ist in der Niederdruckeinheit 1 integriert und verläuft ebenfalls durch den angeschlossenen hydraulischen Antrieb 8. Über die Stellungen der Schaltventile 9 bis 12 ist der Kühlkreislauf im geschlossenen System zuschaltbar bzw. entkoppelbar, d.h. der externe Tank 13 ist während der Kühlung entkoppelt. Verglichen zum Betrieb der Niederdruckeinheit 1 als geschlossenes System (siehe Darstellung in Figur 3), ist das Schaltventil 9 in einer zweiten Stellung geöffnet, welches einen Fluidstrom zwischen der Pumpe 4 und dem integrierten Kühlkreislauf der Niederdruckeinheit 1 freigibt. Die Stellungen der restlichen Schaltventile 10 bis 12 unterscheiden sich nicht von ihren jeweiligen Stellungen im normalen geschlossenen Betrieb aus Figur 3.

### Bezugszeichenliste

- 1: Niederdruckeinheit
- 2: Tankdruckspeicher
- 3: Niederdruckspeicher
- 4: Pumpe
- 5: Motor
- 6: Verbindungsblock
- 7: Flanschfläche
- 8: hydraulischer Antrieb
- 9, 10, 11, 12: (Schalt-)Ventil
- 13: externer Tank
- 14, 15, 16, 17: Rückschlagventil
- 18, 19: Druckbegrenzungsventil
- 20: Druckmessgerät
- 21: Kühleinheit

## Patentansprüche

1. System aus
einer Niederdruckeinheit (1) zum Anheben eines Druckniveaus in einem hydraulischen Antrieb (8), mit einem Tankdruckspeicher (2) zum Speichern eines hydraulischen Fluids mit einem gewünschten Druck, einem dem Tankdruckspeicher (2) nachgelagerten Niederdruckspeicher (3) zum Zwischenspeichern des Fluids und mit einer über einen Motor (5) angetriebenen hydraulischen Pumpe (4), wobei der Tankdruckspeicher (2), der Niederdruckspeicher (3) und die Pumpe (4) über einen Verbindungsblock (6) hydraulisch miteinander gekoppelt sind, wobei der Verbindungsblock (6) derart ausgebildet ist, dass die Niederdruckeinheit (1) über den Verbindungsblock (6) direkt in / an einen Hauptsteuerblock des hydraulischen Antriebs (8) integrierbar oder mit diesem verbindbar ist,
und einem extern an die Niederdruckeinheit (1) angeschlossenen Tank (13), wobei die Niederdruckeinheit (1) eine Vielzahl an Ventilen (9, 10, 11, 12) aufweist, über deren Stellungen die Niederdruckeinheit (1)
zwischen einem Betrieb als ein geschlossenes System, bei dem die Pumpe (4) Fluid mit einem gewünschten Druckniveau aus dem Tankdruckspeicher (2) in den Niederdruckspeicher (3) befördert, und
einem Betrieb als ein offenes System, bei dem die Pumpe (4) Fluid aus dem extern angeschlossenen Tank (13) in den Niederdruckspeicher (3) befördert,
schaltbar ist,
wobei je nach Stellung der Ventile (9, 10, 11, 12), der Tankdruckspeicher (2) und der Niederdruckspeicher (3) mit Fluid aus dem externen Tank (13) befüllbar sind oder der Tankdruckspeicher (2) und der Niederdruckspeicher (3) Fluid an den externen Tank (13) abgeben.

2. System nach Anspruch 1, **dadurch gekennzeichnet, dass** der Verbindungsblock (6) eine Flanschfläche (7) mit hydraulischen Schnittstellen zum Verbinden der Niederdruckeinheit (1) an den hydraulischen Antrieb (8) aufweist.

3. System nach Anspruch 1 oder 2, **gekennzeichnet durch** ein Rückschlagventil (14) welches ein Zurückfließen des Fluids von dem Niederdruckspeicher (3) zur Pumpe (4) verhindert.

4. System nach einem der Ansprüche 1 bis 3, **gekennzeichnet durch** einen Zwei-Punkt-Regler, welcher die Pumpe (4) nach Erreichen des gewünschten Druckniveaus in dem hydraulischen Antrieb (8) ausschaltet und / oder die Pumpe (4) bei Unterschreiten eines vorbestimmten Druckniveaus einschaltet.

5. System nach einem der Ansprüche 1 bis 4, **dadurch gekennzeichnet, dass** die Niederdruckeinheit (1) eine Kühleinheit (21) und/oder eine Filtereinheit aufweist und je nach Stellung der Ventile (9, 10, 11, 12) zwischen dem Betrieb als das geschlossene System, bei dem die Pumpe (4) Fluid mit einem gewünschten Druckniveau aus dem Tankdruckspeicher (2) in den Niederdruckspeicher (3) befördert, und einem Betrieb mit einem geschlossenen Kühlkreislauf und/oder einem geschlossenen Filterkreislauf aus dem Niederdruckspeicher (3), der Pumpe (4) und der Kühleinheit (21) und/oder der Filtereinheit schaltbar ist.

6. System nach einem der vorhergehenden Ansprüche, zusätzlich umfassend einen hydraulischen Antrieb (8) wobei die Niederdruckeinheit (1) direkt an / in einen Hauptsteuerblock des hydraulischen Antriebs (8) angeschlossen / integriert ist.

## Claims

1. System consisting of
a low-pressure unit (1) for raising a pressure level in a hydraulic drive (8), having a pressurized accumulator tank (2) for storing a hydraulic fluid at a desired pressure, a low-pressure accumulator (3) downstream of the pressurized accumulator tank (2) for temporarily storing the fluid, and having a hydraulic pump (2) driven by a motor (5), wherein the pressurized accumulator tank (2), the low-pressure accumulator (3) and the pump (4) are hydraulically coupled to one another by way of a connecting block (6), wherein the connecting block (6) is designed in such a way that the low-pressure unit (1) is able to be integrated directly into/or connected to a main control block of the hydraulic drive (8) by way of the connecting block (6);
and a tank (13) connected externally to the low-pressure unit (1), wherein the low-pressure unit (1) has a multiplicity of valves (9, 10, 11, 12) by way of the positions of which the low-pressure unit (1) is switchable
between operation as a closed system in which the pump (4) conveys fluid at a desired pressure level from the pressurized accumulator tank (2) to the low-pressure accumulator (3), and
an operation as an open system in which the pump (4) conveys fluid from the externally connected tank (13) to the low-pressure accumulator (3);
wherein depending on the position of the valves (9, 10, 11, 12), the pressurized accumulator tank (2) and the low-pressure accumulator (3) are able to be filled with fluid from the external tank (13), or the pressurized accumulator tank (2) and the low-pressure accumulator (3) dispense fluid to the external tank (13).

2. System according to Claim 1, **characterized in that** the connecting block (6) has a flange surface (7) with hydraulic interfaces for connecting the low-pressure unit (1) to the hydraulic drive (8).

3. System according to Claim 1 or 2, **characterized by** a check valve (14) which prevents a return flow of the fluid from the low-pressure accumulator (3) to the pump (4).

4. System according to one of Claims 1 to 3, **characterized by** a two-point controller which switches off the pump (4) after reaching the desired pressure level in the hydraulic drive (8) and/or switches on the pump (4) when falling below a predetermined pressure level.

5. System according to one of Claims 1 to 4, **characterized in that** the low-pressure unit (1) has a cooling unit (21) and/or a filter unit and, depending on the position of the valves (9, 10, 11, 12), is switchable between the operation as the closed system in which the pump (4) conveys fluid at a desired pressure level from the pressurized accumulator tank (2) to the low-pressure accumulator (3), and an operation with a closed cooling circuit and/or a closed filter circuit from the low-pressure accumulator (3) of the pump (4) and the cooling unit (21) and/or the filter unit.

6. System according to one of the preceding claims, additionally comprising a hydraulic drive (8), wherein the low-pressure unit (1) is directly connected to/integrated in a main control block of the hydraulic drive (8).

## Revendications

1. Système
composé d'une unité basse pression (1) pour élever un niveau de pression dans un entraînement hydraulique (8), comprenant un accumulateur de pression de réservoir (2) pour stocker un fluide hydraulique à une pression souhaitée, d'un accumulateur basse pression (3) en aval de l'accumulateur de pression de réservoir (2) pour stocker temporairement le fluide, et d'une pompe hydraulique (4) entraînée par un moteur (5), l'accumulateur de pression de réservoir (2), l'accumulateur basse pression (3) et la pompe (4) étant reliés hydrauliquement entre eux par l'intermédiaire d'un bloc de connexion (6), le bloc de connexion (6) étant conçu de telle sorte que l'unité basse pression (1) soit apte à être intégrée directement dans/à un bloc de commande principal de l'entraînement hydraulique (8) ou soit apte à être reliée à celui-ci par l'intermédiaire du bloc de connexion (6),
et d'un réservoir (13) raccordé de manière externe à l'unité basse pression (1), l'unité basse pression (1) présentant une pluralité de vannes (9, 10, 11, 12) dont les positions permettent de faire en sorte que l'unité basse pression (1) soit commutable
entre un fonctionnement en tant que système fermé, dans lequel la pompe (4) transporte du fluide à un niveau de pression souhaité de l'accumulateur de pression de réservoir (2) dans l'accumulateur basse pression (3), et
un fonctionnement en tant que système ouvert, dans lequel la pompe (4) transporte du fluide du réservoir (13) raccordé à l'extérieur dans l'accumulateur basse pression (3),
selon la position des vannes (9, 10, 11, 12), l'accumulateur de pression de réservoir (2) et l'accumulateur basse pression (3) sont aptes à être remplis de fluide provenant du réservoir externe (13) ou l'accumulateur de pression de réservoir (2) et l'accumulateur basse pression (3) délivrent du fluide au réservoir externe (13).

2. Système selon la revendication 1, **caractérisé en ce que** le bloc de connexion (6) présente une surface (7) formant bride avec des interfaces hydrauliques pour relier l'unité basse pression (1) à l'actionneur hydraulique (8).

3. Système selon la revendication 1 ou la revendication 2, **caractérisé par** un clapet anti-retour (14) qui empêche le fluide de refluer de l'accumulateur basse pression (3) vers la pompe (4).

4. Système selon l'une des revendications 1 à 3, **caractérisé par** un régulateur à deux points qui arrête la pompe (4) lorsque le niveau de pression souhaité est atteint dans l'entraînement hydraulique (8) et/ou qui met la pompe (4) en fonctionnement lorsque le niveau de pression est inférieur à un niveau prédéterminé.

5. Système selon l'une des revendications 1 à 4, **caractérisé en ce que** l'unité basse pression (1) comporte une unité de refroidissement (21) et/ou une unité de filtrage et, selon la position des vannes (9, 10, 11, 12), est apte à être commutée entre le système fermé, dans lequel la pompe (4) transporte du fluide à un niveau de pression souhaité de l'accumulateur de pression de réservoir (2) dans l'accumulateur basse pression (3), et un fonctionnement avec un circuit de refroidissement fermé et/ou un circuit de filtrage fermé constitué de l'accumulateur basse pression (3), de la pompe (4) et de l'unité de refroidissement (21) et/ou de l'unité de filtrage.

6. Système selon l'une des revendications précédentes, comprenant en outre un entraînement hydraulique (8), l'unité basse pression (1) étant directement raccordée/intégrée à/dans un bloc de commande principal de l'entraînement hydraulique (8).
